# EUROPÄISCHE PATENTSCHRIFT

(11) **EP 0 347 581 B1**
(45) Veröffentlichungstag und Bekanntmachung des Hinweises auf die Patenterteilung: **03.02.1993**
(21) Anmeldenummer: 89108890.8
(22) Anmeldetag: 18.05.1989
(51) Int. Cl.: F02M 55/00, F02M 59/44, F02M 59/46

(54) **Einspritzpumpe für Brennkraftmaschinen**
Injection pump for internal-combustion engines
Pompe à injection pour moteurs à combustion interne

(30) Priorität: 18.06.1988 DE 3820707
(43) Veröffentlichungstag der Anmeldung: 27.12.1989
(73) Patentinhaber: ROBERT BOSCH GMBH, 70442 Stuttgart (DE)
(72) Erfinder: Hlousek, Jaroslaw, Dipl.-Ing., A-5440 Golling (AT); Lehner, Gerhard, Dr. Dipl.-Ing., A-5400 Hallein (AT); Stipek, Theodor, Dr. Dipl.-Ing., A-5400 Hallein (AT)

(56) Entgegenhaltungen:
- CH-A- 594 134
- DE-C- 673 809
- DE-C- 762 581
- DE-C- 843 763
- FR-A- 2 076 971
- US-A- 2 131 779

## Beschreibung

Die Erfindung bezieht sich auf eine Einspritzpumpe für Brennkraftmaschinen, mit einer Pumpenkolbenbüchse und einem in dieser geführten Pumpenkolben mit Steuerkanten zur Steuerung von Beginn und Ende eines Einspritzvorganges, welche mit in der Wand der Pumpenkolbenbüchse vorgesehenen Steuerbohrungen zusammenwirken, die in einen die Pumpenkolbenbüchse umgebenden Sammelraum münden, in welchen Brennstoff unter Druck zuführbar ist und aus welchem überschüssiger Brennstoff bzw. bei Beendigung eines Einspritzvorganges überströmender Brennstoff ableitbar ist, wobei für die Brennstoffzuführung ein zum Sammelraum öffnendes Saugventil an den Sammelraum angeschlossen ist und für die Brennstoffableitung ein die Strömung beeinflussendes Organ an den Sammelraum angeschlossen ist.

Beim Betrieb von Einspritzpumpen unter hohem Druck bestehen beim Absteuern an der Niederdruckseite Korrosionsprobleme, welche auf Kavitationserscheinungen zurückgeführt werden. Beim Absteuern des Hochdruckbrennstoffes aus dem Pumpenraum in den Saugraum der Einspritzpumpe im Augenblick des Förderendes entstehen Druckschwingungen mit hohen Spitzenwerten. Im Saugraum befindliche Hohlräume, welche vom vorhergehenden Zusteuervorgang herrühren, können dabei implodieren und zu Kavitationsschäden am Kolbenumfang, in der Steuerbohrung und im Saugraum führen. Weiters erzeugt der Absteuerstrahl in seinen Rand- und Auftreffzonen sekundäre Hohlräume, die beim anschließenden Implodieren ebenfalls Schäden an den genannten Stellen bewirken können. Aus der CH-PS 594 134 ist es bereits bekannt geworden, den abgesteuerten Brennstoff, welcher in den Saugraum rückgeführt wird, über Drosseln abzufördern, um auf diese Weise ein gewisses Ausmaß einer Druckerhöhung zu erzielen. Das Ausmaß der erzielbaren Druckerhöhung mit derartigen Maßnahmen ist relativ gering und ein entscheidender Vorteil könnte erst dann erreicht werden, wenn ein entsprechend hoher Pumpenvordruck gewählt wird. Dies erfordert aber wiederum einen hohen Aufwand an Pumpenenergie und eine entsprechend aufwendige Abdichtung der Pumpe im Saugraumbereich.

Durch die DE-C 762 581 ist es ferner bekannt, in die Zuleitung des Saugraums einer Kraftstoffeinspritzpumpe ein zum Saugraum öffnendes Rückschlagventil und in die Ableitung des Saugraumes zum Kraftstoffvorratsbehälter hin ein in Richtung Kraftstoffvorratsbehälter öffnendes Rückschlagventil vorzusehen. Diese Rückschlagventile sind mit einer sehr kleinen Schließkraft belastet und haben bei der bekannten Kraftstoffeinspritzpumpe die Aufgabe, eine gerichtete Strömung durch den Saugraum sicherzustellen, wobei kein wesentlicher Druckunterschied zwischen Saugraum und Kraftstoffleitung stromauf- bzw. stromabwärts der Rückschlagventile vorliegt.

Die Erfindung zielt nun darauf ab, die Absteuerung des Einspritzdruckes bei Förderende gegen einen möglichst hohen Druck ohne aufwendige konstruktive Maßnahmen zu erzielen. Zur Lösung dieser Aufgabe besteht die Erfindung im wesentlichen darin, daß der Sammelraum als Speicherraum mit einem vom Speicherraum weg öffnenden Druckhalteventil ausgebildet ist. Dadurch, daß der Sammelraum bzw. Saugraum nunmehr nicht wie bei den bekannten Maßnahmen zum Zulauf hin offen ist, sondern als durch Ventile abgeschlossener Speicherraum ausgebildet ist und ein Rückschlagventil als Druckhalteventil angeordnet ist, läßt sich ein vorgegebener und relativ hoher Druck als Absteuerdruck sicherstellen. Der Druck im Arbeitsraum des Kolbens sinkt in der Folge weiter ab und erst wenn der Druck insgesamt auf ein Druckniveau abgesunken ist, welches ausreicht, daß der Pumpenvordruck für eine neuerliche Füllung des Arbeitsraumes herangezogen werden kann, erfolgt die neuerliche Füllung mit dem wesentlich niedrigeren Pumpenvordruck. Es wird somit die Absteuerung nicht unmittelbar in den zum Zulauf offenen Saugraum vorgenommen, sondern in den Speicherraum und dieser Speicherraum kann mittels des vom Speicherraum weg öffnenden Rückschlagventils bzw. des Druckhalteventils auf einen Druck von bis zu 50 bar oder auch höher gehalten werden, so daß der Ausbildung von Kavitationserscheinungen wirksam entgegengetreten wird. Beim Saugvorgang des Pumpenkolbens wird der Brennstoff zuerst aus diesem Speicherraum entnommen und erst in der Folge beispielsweise unter Verwendung eines Saugventils weiterer Brennstoff angesaugt.

Mit Vorteil ist die Ausbildung hiebei so getroffen, daß der Speicherraum konzentrisch zu einem Saugraum an die Steuerbohrungen der Pumpenkolbenbüchse angeschlossen ist, wodurch sich eine konstruktiv besonders einfache Ausgestaltung ergibt.

In besonders einfacher Weise kann die Ausbildung hiebei so getroffen werden, daß das vom Speicherraum weg öffnende Druckhalteventil und das zum Speicherraum öffnende Saugventil an der vom Speicherraum abgewendeten Seite gemeinsam an den mit Brennstoff versorgten Saugraum angeschlossen sind und von Rückschlagventilen gebildet sind. Durch das zum Speicherraum öffnende, als Rückschlagventil ausgebildete Saugventil erfolgt ein neuerliches Ansaugen von Brennstoff dann, wenn der Druck im Pumpenraum unter den eingestellten Druck des Saugventils absinkt. In diesem Fall wird aus dem Niederdrucksaugram, d.h. dem unter Vorpumpendruck stehenden Raum, Brennstoff zur Füllung der Einspritzpumpe angesaugt.

Um unerwünschte Druckspitzen bei Aufbau des Druckes im Speicherraum zu vermeiden, kann die Ausbildung mit Vorteil so getroffen sein, daß das vom Speicherraum weg öffnende Druckhalteventil über eine an sich bekannte Drosselstelle an den Speicherraum angeschlossen ist. Der im Speicherraum aufrecht zu erhaltende Druck wird hiebei vom Rückschlagventil definiert und auf einem exakt vorgegebenen Niveau gehalten, wobei derartige zusätzliche Drosselbohrungen kurzfristige Spitzendrücke abzubauen gestatten. Gegenüber der Verwendung von Drosseln ohne ein Druckhalteventil ergibt sich in jedem Fall der Vorteil, daß das Druckniveau nach Erreichen des vorgegebenen Druckniveaus konstant bleibt und daß das entsprechende Druckniveau in einfacher Weise durch die Dimensionierung bzw. Einstellung des Druckhalteventils sichergestellt werden kann.

Gemäß einer weiteren bevorzugten Ausbildung zur Verringerung des Verschleißes ist die Anordnung so getroffen, daß die Achsen der speicherraumseitigen Mündungen der Rückschlagventile bezüglich der Achsen der Steuerbohrungen versetzt angeordnet sind. Eine derartige versetzte Anordnung der Steuerbohrungen ermöglicht es, die besonders verschleißgefährdeten Bereiche, in welchen Kavitation auftreten könnte, durch geeignete Orientierung des eintretenden Strahles rasch zu spülen, so daß gegebenenfalls dennoch entstandene Blasen weggeschwemmt werden. Gegebenenfalls dennoch auftretende Korrosionserscheinungen können hiebei von besonders gefährdeten Stellen ferngehalten werden.

Bei bekannten Einspritzpumpenkonstruktionen ist es bekannt, den übermäßigen Verschleiß beim Absteuervorgang dadurch zu mindern, daß in die Abströmöffnungen Prallschutzeinrichtungen eingebaut werden. Derartige Prallschutzringe sind nicht geeignet Kavitationserscheinungen zu verhindern, sondern dienen lediglich dazu, an der Stelle besonders hoher Abnutzung und besonders großen Verschleißes Materialien vorzusehen, welche besonders verschleißbeständig sind, und dazu, einen leicht austauschbaren Verschleißteil zu schaffen, welcher im Fall übermäßigen Verschleißes getauscht werden kann. Mit Prallschutzeinrichtungen üblicher Art kann aber insbesondere Kavitationserscheinungen an der Außenwand des Pumpenkolbens in keiner Weise begegnet werden. Wenn nun zusätzlich der lediglich auf große Strömungsgeschwindigkeiten, nicht aber auf Kavitation zurückzuführende Verschleiß weiter herabgemindert werden soll und an derartigen Stellen ein leicht austauschbarer Bauteil geschaffen werden soll, kann mit Vorteil die Ausbildung im Rahmen der vorliegenden Erfindung so getroffen werden, daß bei der speicherraumseitigen Mündung wenigstens eines mit einer Steuerbohrung axial ausgerichteten Rückschlagventils ein Prallschutz angeordnet ist. Mit Vorteil ist die Ausbildung hiebei so getroffen, daß als Prallschutz vor einer axialen Bohrung des Rückschlagventils eine die Bohrung verschließende Prallplatte angeordnet ist, bei deren Rückseite eine die axiale Bohrung des Rückschlagventils schneidende Querbohrung mit offenen Enden vorgesehen ist, wodurch wiederum ein Freispülen bzw. Wegspülen von gegebenenfalls entstehenden Blasen sichergestellt wird. In besonders einfacher Weise kann hiebei die Prallplatte mit dem Gehäuse des Rückschlagventils einstückig ausgebildet sein, wodurch der Einbau des Rückschlagventils wesentlich vereinfacht wird.

Eine an sich bekannte Ausbildung eines derartigen Prallschutzkörper besteht darin, daß dieser im Querschnitt kegelstumpfförmig ausgebildet ist und an der der Bohrung zugewandten Seite verrundet ist. Derartige Ausbildungen von Prallschutzkörpern zeichnen sich durch besonders hohe Verschleißbeständigkeit aus und bei einer derartigen Ausbildung ist die Anordnung des zum Speicherraum öffnenden Rückschlagventils bzw. Druckhalteventils mit Vorteil so getroffen, daß die Steuerbohrung einen zum Speicherraum kegelstumpfförmig erweiterten Abschnitt aufweist, daß das Gehäuse des zum Speicherraum öffnenden Rückschlagventils einen in den kegelstumpfförmig erweiterten Abschnitt unter Freilassung eines Zwischenraumes hineinragenden kegeligen Endteil mit abgerundeter Spitze hat und daß der Auslaßkanal des Rückschlagventils außermittig im Bereich des Kegelmantels des Endteiles mündet. Der sich auf diese Weise ergebende Strömungsweg führt wiederum zu einem Freispülen von besonders kritischen Stellen.

Die Erfindung wird nachfolgend an Hand von in der Zeichnung dargestellten Ausführungsbeispielen näher erläutert. In dieser zeigt: Fig.1 einen Teilschnitt durch den Oberteil einer Einspritzpumpe für große Dieselmotoren; Fig.2 eine Weiterbildung einer Einzelheit der Einspritzpumpe nach Fig.1; Fig.3 in einem Diagramm den Verlauf von Pumpenraumdruck und Speicherraumdruck über dem Nockenwinkel und die Fig.4, 5 und 6 in ähnlicher Darstellung wie Fig.1 Varianten der Konstruktion einer Einspritzpumpe mit unmittelbarer Zu-und Ableitung von Brennstoff in den bzw. aus dem Speicherraum sowie Ausbildung eines Prallschutzes.

Bei der in Fig.1 dargestellten Einspritzpumpe wird in einer Pumpenkolbenbüchse 1 ein Pumpenkolben 2 durch einen nicht dargestellten Nockenantrieb auf und ab bewegt. Die Pumpenkolbenbüchse 1 ist in einem Gehäuse 3 abgestützt, das einen Saugraum 4 aufweist, in welchen über eine Rohrverschraubung 5 Brennstoff zugeführt wird bzw. aus welchem überschüssiger Brennstoff abgeleitet wird. Beim Aufwärtsgang des Pumpenkolbens 2 verschließt dieser mit seiner Oberkante 6 Steuerbohrungen 7. Bereits kurz vorher baut sich wegen der Drosselung des aus dem Pumpenraum 8 durch den aufwärtsgehenden Kolben 2 verdrängten Brennstoffes im Speicherraum 9 ein Brennstoffdruck auf, weil ein Saugventil 10 mit seinem Öffnungsdruck von einigen Zehntel bar in Richtung zum Saugraum 4 geschlossen hat und ein Druckhalteventil 11 einen Druck von etwa 20 bis 50 bar im Speicherraum aufrecht hält. Durch den im Speicherraum 9 aufgebauten Druck kommen Hohlräume bzw. Dampfblasen im Brennstoff, die beim Zusteuervorgang dort und in den Steuerbohrungen 7 entstehen können, zu einem verhältnismäßig weichen und damit unschädlichen Zusammenbrechen. Wenn der Pumpenkolben 2 bei seinem Aufwärtsgang mit seinen unteren Steuerkanten 12 die Verbindung zwischen Pumpenraum 8 und Steuerbohrungen 7 wieder öffnet, dann entspannt sich der Brennstoff von einem hohen Druck von etwa 1500 bar auf den vom Druckhalteventil 11 im Speicherraum 9 gehaltenen Druck von etwa 20 bis 50 bar. Wegen des großen Sicherheitsabstandes zum Dampfdruck des Brennstoffes kommt es im Bereich der Absteuerstrahlen nicht zu Hohlraumbildungen im Brennstoff und es wird daher auch die sogenannte Strahlkavitation im Auftreffbereich des Absteuerstrahls auf die Wand der Steuerbohrungen und des Speicherraumes vermieden. Sobald der Druck im Speicherraum 9 den Einstellwert des Druckhalteventils 11 überschreitet, öffnet dieses und läßt den überschüssigen Brennstoff aus dem Speicherraum 9 in den Saugraum 4 abströmen. Beide Ventile 10,11 sind als Rückschlagventile ausgebildet.

In den Einlaß des Druckhalteventils 11 kann gemäß Fig.2 eine Drossel 13 eingebaut sein, die eine mengenabhängige Erhöhung des Speicherraumdruckes bewirkt, so daß bei größeren Fördermengen und/oder höheren Drehzahlen bzw. Kolbengeschwindigkeiten eine weitere Verringerung der Gefahr der Hohlraumbildung im Brennstoff erreicht wird. Das Saugventil 10 und das Druckhalteventil 11 sind in einer Hülse 14 untergebracht, die auch den Speicherraum 9 enthält. Durch Dichtungsringe 15, 16 und 17 erfolgt eine Druckabdichtung von Speicherraum 9 und Saugraum 4. Über eine Leckölbohrung 18 wird Brennstoff, der nach unten zwischen Pumpenkolben 2 und Pumpenkolbenbüchse 1 hindurchgelangt, in den Speicherraum 9 zurückgeführt.

Es ist zweckmäßig, die beiden Ventile 10, 11 bzw. deren Durchflußöffnungen nicht in einer Schnittebene mit den Steuerbohrungen 7 im Pumpenzylinder anzuordnen, sondern sie beispielsweise um 90° verdreht anzuordnen. Weiters können bei Bedarf auch zwei oder mehr Druckhalte- bzw. Saugventile in der Hülse 14 angeordnet werden.

Es ist schließlich möglich, die Auftreffbereiche der Absteuerstrahlen im Speicherraum 9 zu härten oder mit besonders harten Metallen zu panzern, um eine besonders hohe Standfestigkeit dieser Bereiche zu erzielen.

Fig.3 zeigt die Verläufe von Pumpenraumdruck p_{P} und Speicherraumdruck p_{S} über dem Nockenwinkel, wobei der Förderbeginn der Einspritzpumpe mit FB und das Förderende mit FE bezeichnet sind. Aus dem Diagramm ist ersichtlich, daß bereits bei Förderbeginn der Druck p_{S} im Speicherraum 9 den Haltewert des Ventils 11 erreicht und daß unmittelbar nach dem Förderende durch den aus den Steuerbohrungen 7 herausschießenden abgesteuerten Brennstoff eine kurzzeitige dynamische Drucküberhöhung im Speicherraum 9 auftritt, wonach bei der Füllung des Pumpenraumes 8 der Druck zunächst bis auf den Förderdruck der Vorpumpe absinkt, um dann nach Beginn des Aufwärtsganges des Pumpenkolbens 2 neuerlich anzusteigen. Durch eine Drosselbohrung vor dem Druckhalteventil kann auch noch eine Abhängigkeit des Speicherraumdruckes von der Fördermenge und der Drehzahl der Pumpe erzielt werden, wobei verschiedene Durchmesser der Drossel 13 unterschiedliche Druckverläufe im Bereich der Drucküberhöhung ergeben, wie dies in Fig.3 angedeutet ist.

Bei den in den Fig.4 und 5 dargestellten Varianten ist kein eigener Saugraum vorgesehen, sondern Zuführung 19 und Ableitung 20 des Brennstoffes erfolgen unmittelbar in den bzw. aus dem Speicherraum 9, u.zw. über das Saugventil 10 bzw. das Druckhalteventil 11, so daß sich im Speicherraum 9 während des Zusteuervorganges unmittelbar vor dem geometrischen Förderbeginn ein höheres Druckniveau - bestimmt durch den eingestellten Druck des Druckhalteventils 11 - aufbauen kann. Beim Absteuern der Steuerbohrungen 7 stößt der Hochdruckstrahl in ein Brennstoffvolumen ohne Resthohlräume vom vorhergehenden Zusteuern. Auch die Strahlkavitation wird auf Grund des hohen Druckniveaus vermieden.

Zweckmäßig erscheint es, in die Brennstoffleitung von der Förderpumpe einen Druckspeicher (Windkessel) einzubauen, dessen Volumen etwa das 5 bis 20-fache des Speicherraumvolumens betragen sollte. Dadurch wird eine zuverlässige Füllung des Speicherraumes und des Pumpenraumes erreicht.

Die Achsen der speicherraumseitigen Bohrungen zu den Ventilen 10 und 11 sind gegenüber den Steuerbohrungen 7 versetzt, so daß im Brennstoff gegebenenfalls gebildete Hohlräume von dem aus der Steuerbohrung 7 austretenden Strahl rasch weggespült werden können und eine allenfalls auftretende Korrosion von gefährdeten Bereichen ferngehalten wird.

Bei der Ausführung nach Fig.5 liegen Zuführung 19 und Ableitung 20 des Brennstoffes gleichachsig mit den Steuerbohrungen 7, jedoch ist der der Steuerbohrung 7 zugewendeten Bohrung eines jeden der Ventile 10, 11 als Prallschutz eine Prallplatte 21 bzw. 22 vorgeschaltet, deren jede mit der Armatur des zugeordneten Ventils einstückig ausgebildet ist.

In einer weiteren Variante nach Fig.6 ist das Saugventil 10 auf beiden Seiten in einen Prallschutz eingebaut, der eine kegelige Form aufweist und weit in die Steuerbohrung 7 hineinragt. Der Brennstoff wird durch eine Bohrung 23 vom Saugventil 10 kommend in den Spalt zwischen dem Kegel 24 des Prallschutzes und der konischen Erweiterung 25 der Steuerbohrung gefördert. Die Bohrung 23 ist dabei derart positioniert, daß sie den Brennstoff am höchstgelegenen Teil des Spaltes austreten läßt, so daß die dort befindlichen Hohlräume im Brennstoff direkt vom Spülstrom getroffen und in den Speicherraum 9 befördert werden. Ein nicht dargestelltes Druckhalteventil sorgt für die Aufrechterhaltung eines erhöhten Standdruckes im Speicherraum 9 nach dem Ende des Zusteuervorganges bis zum Wiederansaugen. Die Brennstoffzuführung erfolgt zweckmäßig mit einem Druck von 5 bis 20 bar, um eine ausreichende Spülwirkung in den Steuerbohrungen 7 zu erzielen. Auch hier erscheint zur Vergleichmäßigung des Zulaufdruckes ein Druckspeicher in der Brennstoffleitung zwischen Förderpumpe und Saugventil 10 zweckmäßig.

## Patentansprüche

1. Einspritzpumpe für Brennkraftmaschinen, mit einer Pumpenkolbenbüchse (1) und einem in dieser geführten Pumpenkolben (2) mit Steuerkanten (6, 12) zur Steuerung von Beginn und Ende eines Einspritzvorganges, welche mit in der Wand der Pumpenkolbenbüchse vorgesehenen Steuerbohrungen (7) zusammenwirken, die in einen die Pumpenkolbenbüchse umgebenden Speicherraum (9) münden, in welchen Brennstoff unter Druck zuführbar ist und aus welchem überschüssiger Brennstoff bzw. bei Beendigung eines Einspritzvorganges überströmender Brennstoff ableitbar ist, wobei für die Brennstoffzuführung ein zum Speicherraum (9) öffnendes Saugventil (10) an den Speicherraum (9) angeschlossen ist und für die Brennstoffableitung ein vom Speicherraum (9) weg öffnendes Ventil (11) an den Speicherraum angeschlossen ist, dadurch gekennzeichnet, daß das vom Speicherraum weg öffnende Ventil derart ausgebildet ist, daß es im Speicherraum (9) einen Druck von mindestens 20 bar aufrecht hält.

2. Einspritzpumpe nach Anspruch 1, dadurch gekennzeichnet, daß der Speicherraum (9) konzentrisch zu einem Saugraum (4) an die Steuerbohrungen (7) der Pumpenkolbenbüchse (1) angeschlossen ist.

3. Einspritzpumpe nach Anspruch 2, dadurch gekennzeichnet, daß das vom Speicherraum (9) weg öffnende Druckhalteventil (11) und das zum Speicherraum (9) öffnende Saugventil (10) an der vom Speicherraum (9) abgewendeten Seite gemeinsam an den mit Brennstoff versorgten Saugraum (4) angeschlossen sind und von Rückschlagventilen gebildet sind.

4. Einspritzpumpe nach Anspruch 1, 2 oder 3, dadurch gekennzeichnet, daß das vom Speicherraum (9) weg öffnende Druckhalteventil (11) über eine an sich bekannte Drosselstelle (13) an den Speicherraum (9) angeschlossen ist.

5. Einspritzpumpe nach einem der Ansprüche 1 bis 4, dadurch gekennzeichnet, daß die Achsen der speicherraumseitigen Mündungen der Rückschlagventile (10,11) bezüglich der Achsen der Steuerbohrungen (7) versetzt angeordnet sind.

6. Einspritzpumpe nach einem der Ansprüche 1 bis 4, dadurch gekennzeichnet, daß bei der speicherraumseitigen Mündung wenigstens eines der mit einer Steuerbohrung (7) axial ausgerichteten Rückschlagventile (10,11) ein Prallschutz angeordnet ist.

7. Einspritzpumpe nach Anspruch 6, dadurch gekennzeichnet, daß als Prallschutz vor einer axialen Bohrung des Rückschlagventils (10,11) eine die Bohrung verschließende Prallplatte (21,22) angeordnet ist, bei deren Rückseite eine die axiale Bohrung des Rückschlagventils schneidende Querbohrung mit offenen Enden vorgesehen ist.

8. Einspritzpumpe nach Anspruch 7, dadurch gekennzeichnet, daß die Prallplatte (21,22) mit dem Gehäuse des Rückschlagventils (10,11) einstückig ausgebildet ist.

9. Einspritzpumpe nach Anspruch 6, dadurch gekennzeichnet, daß die Steuerbohrung (7) einen zum Speicherraum (9) kegelstumpfförmig erweiterten Abschnitt (25) aufweist, daß das Gehäuse des zum Speicherraum (9) öffnenden Rückschlagventils (10,11) einen in den kegelstumpfförmig erweiterten Abschnitt (25) unter Freilassung eines Zwischenraumes hineinragenden kegeligen Endteil (24) mit abgerundeter Spitze hat und daß der Auslaßkanal (23) des Rückschlagventils (10,11) außermittig im Bereich des Kegelmantels des Endteiles (24) mündet.

## Claims

1. Injection pump for internal-combustion engines, having a pump piston bush (1) and a pump piston (2) which is guided in the latter and has control edges (6, 12) for controlling the beginning and end of an injection operation, which control edges interact with control bores (7) provided in the wall of the pump piston bush, which control bores open out into an accumulator chamber (9) which surrounds the pump piston bush and into which fuel can be fed under pressure and from which excess fuel, or when ending an injection operation overflowing fuel, can be drained off, a suction valve (10) which opens towards the accumulator chamber (9) being connected to the accumulator chamber (9) for the fuel feeding and a valve (11) which opens away from the accumulator chamber (9) being connected to the accumulator chamber for the fuel draining, characterised in that the valve opening away from the accumulator chamber is designed in such a way that it maintains a pressure of at least 20 bar in the accumulator chamber (9).

2. Injection pump according to Claim 1, characterised in that the accumulator chamber (9) is connected to the control bores (7) of the pump piston bush (1) concentrically with respect to a suction chamber ( 4 ).

3. Injection pump according to Claim 2, characterised in that the pressure-maintaining valve (11) opening away from the accumulator chamber (9) and the suction valve (10) opening towards the accumulator chamber (9) are connected on the side remote from the accumulator chamber (9) jointly to the suction chamber (4) supplied with fuel and are formed by non-return valves.

4. Injection pump according to Claim 1, 2 or 3, characterised in that the pressure-maintaining valve (11) opening away from the accumulator chamber (9) is connected to the accumulator chamber (9) via a throttling point (13), known per se.

5. Injection pump according to one of Claims 1 to 4, characterised in that the axes of the mouths of the non-return valves (10, 11) on the accumulator chamber side are arranged offset with respect to the axes of the control bores (7).

6. Injection pump according to one of Claims 1 to 4, characterised in that a baffle guard is arranged at the mouth on the accumulator chamber side of at least one of the non-return valves (10, 11) axially aligned with a control bore (7).

7. Injection pump according to Claim 6, characterised in that a baffle plate (21, 22), closing the bore, is arranged as baffle guard in front of an axial bore of the non-return valve (10, 11), on the rear side of which baffle plate there is provided a transverse bore which has open ends and intersects the axial bore of the non-return valve.

8. Injection pump according to Claim 7, characterised in that the baffle plate (21, 22) is designed in one piece with the housing of the non-return valve (10, 11).

9. Injection pump according to Claim 6, characterised in that the control bore (7) has a section (25) widened frustoconically towards the accumulator chamber (9), in that the housing of the non-return valve (10, 11) opening towards the accumulator chamber (9) has a conical end part (24) which has a rounded-off tip and protrudes into the frustoconically widened section (25), leaving an intermediate space clear, and in that the outlet channel (23) of the non-return valve (10, 11) opens out off-centre in the region of the cone shell of the end part (24).

## Revendications

1. Pompe à injection pour moteurs à combustion interne, comportant un cylindre (1) dans lequel coulisse un piston (2) dont les bords (6, 12) commandent le débit et la fin d'un processus d'injection en coopération avec des alésages de commande (7) pratiqués dans la paroi du cylindre et débouchant dans une chambre de stockage (9) qui entoure le cylindre (1) qui peut recevoir du carburant sous pression et être délestée du carburant se retrouvant en excès, c'est-à-dire de celui qui continue à arriver après la fin d'une phase d'injection, l'amenée du carburant s'effectuant à travers une soupape d'aspiration (10) raccordée à la chambre de stockage elle-même raccordée à une autre soupape (11) permettant l'évacuation du carburant en excès, caractérisée en ce que la soupape qui permet l'évacuation du carburant contenu dans la chambre de stockage (9) est constituée de manière à maintenir dans cette chambre une pression d'au moins 20 bars.

2. Pompe à injection selon la revendication 1, caractérisée en ce que la chambre de stockage (9), concentrique à une chambre d'aspiration (4) est raccordée aux alésages de commande (7) du cylindre (1) de la pompe.

3. Pompe à injection selon la revendication 2, caractérisée en ce que la soupape de maintien de pression (11) ouvrant à l'opposé de la chambre de stockage (9) et la soupape d'aspiration (10) ouvrant vers la chambre de stockage (9) sont équipées toutes deux du côté opposé à la chambre de stockage (9), d'une liaison commune à la chambre d'aspiration (4) alimentée en carburant et sont du type anti-retour.

4. Pompe à injection selon la revendication 1, 2 ou 3, caractérisée en ce que la soupape de main tien de pression (11) ouvrant à l'opposé de la chambre de stockage (9) est raccordée à celle-ci par l'intermédiaire d'un orifice d'étranglement (13) connu en soi, à la chambre de stockage (9).

5. Pompe à injection selon une des revendications 1 à 4, caractérisée en ce que les axes des orifices, côté chambre de stockage, des soupapes anti-retour (10, 11) sont décalés par rapport aux axes des alésages de commande (7).

6. Pompe à injection selon une des revendications 1 à 4, caractérisée en ce que l'orifice, côté chambre de stockage, d'au moins une des soupapes anti-retour (10, 11) alignées axialement avec un alésage de commande (7), est équipée d'une plaque brise-jet ou palque de rebondissement.

7. Pompe à injection selon la revendication 6, caractérisée en ce qu'on utilise comme protection devant l'orifice axial de la soupape anti-retour (10, 11), une plaque brise-jet (21, 22) couvrant l'orifice et dont la face arrière est équipée d'un perçage ouvert à ses extrémités et traversant perpendiculairement l'alésage axial de la soupape anti-retour.

8. Pompe à injection selon la revendication 7, caractérisée en ce que la plaque brise-jet (21, 22) est réalisée monobloc avec le boîtier de la soupape anti-retour (10, 11).

9. Pompe à injection selon la revendication 6, caractérisée en ce que l'alésage de commande (7) présente une partie (25) en forme de cône s'évasant vers la chambre de stockage (9) le boîtier de la soupape anti-retour (10, 11) ouvrant vers la chambre de stockage (9) ayant une extrémité conique (25) à pointe arrondie engagée à l'intérieur de l'évasement conique (25) en laissant libre un espace intermédiaire, le canal de décharge (23) de la soupape anti-retour (10, 11) débouchant extérieurement dans la partie conique de l'extrémité (24).
